# EUROPÄISCHE PATENTSCHRIFT

(11) **EP 1 132 624 B1**
(45) Veröffentlichungstag und Bekanntmachung des Hinweises auf die Patenterteilung: **19.10.2005**
(21) Anmeldenummer: 00105018.6
(22) Anmeldetag: 09.03.2000
(51) Int. Cl.: F04D 29/62, F04D 29/10, F04D 29/42

(54) **Pumpengehäuse mit separater Dichtungseinheit**
Pump casing with separate sealing unit
Cuvelage de pompe à cassette d'étanchéitée separée

(43) Veröffentlichungstag der Anmeldung: 12.09.2001
(73) Patentinhaber: Sterling Fluid Systems (Germany) GmbH, 25524 Itzehoe (DE)
(72) Erfinder: Freese, Jörg, 25551 Peissen (DE)
(74) Vertreter: Glawe, Delfs, Moll

(56) Entgegenhaltungen:
- EP-A- 0 477 153
- GB-A- 2 329 432
- RUETSCHI K: "TEILEVIELFALT ALS KOSTENVERURSACHER AM BEISPIEL VON STANDARDKREISELPUMPEN FUER SERIENFERTIGUNG" INDUSTRIEPUMPEN + KOMPRESSOREN,DE,VULKAN VERLAG, ESSEN, Bd. 4, Nr. 2, 1. Juni 1998 (1998-06-01), Seiten 84-86,88-93, XP000766435 ISSN: 0947-0654
- PATENT ABSTRACTS OF JAPAN vol. 007, no. 081 (M-205), 5. April 1983 (1983-04-05) & JP 58 008869 A (HITACHI SEISAKUSHO KK), 19. Januar 1983 (1983-01-19)

## Beschreibung

Die Erfindung betrifft eine Pumpe gemäß Oberbegriff des Anspruchs 1.

Die Gehäuse von Kreiselpumpen bestehen in der Regel aus einem oder mehreren Gehäuseteilen, die den Arbeitsraum oder die Arbeitsräume am Umfang umschließen, sowie einem Deckel, durch den die Pumpenwelle abgedichtet in das Gehäuse geführt ist. Da es unterschiedliche Typen von Dichtungen gibt, die unterschiedliche Anforderungen an die Gestalt des Gehäusedeckels stellen, ist es üblich, für jede im Zusammenhang mit einer Pumpentype zur verwendende Dichtungstype einen besonderen Gehäusedeckel vorzusehen.

Aus dem Bericht "Teilevielfalt als Kostenverursacher am Beispiel von Standardkreiselpumpen für Serienfertigung" von H. Timcke, in: Industriepumpen - Kompressoren Juni 1998, S. 84-93, ist es bekannt, für eine Packungsstopfbuchse und eine Gleitringdichtung neben dem Gehäusedeckel jeweils ein spezifisches Dichtungsgehäuse vozusehen. Der Gehäusedeckel ist für beide Dichtungsvarianten derselbe. Es ist daher nicht erforderlich, mit Rücksicht auf die unterschiedlichen Dichtungstypen mehrere Deckelformen vorrätig zu halten, wodurch der Aufwand sowohl für die Herstellung als auch die Lagerhaltung der Deckel verringert wird.

Der Erfindung liegt die Aufgabe zugrunde, eine Pumpe der eingangs genannten Art konstruktiv zu vereinfachen.

Die Erfindung sieht zu diesem Zweck vor, daß der Deckel sowie das Dichtungsgehäuse einer mit Sperrmedium zu betreibenden Dichtung fluchtende Bohrungen für die Sperrmediumszufuhr enthalten, die in den einander gegenüberliegenden Umfangsflächen der Durchtrittsöffnung und des darin liegenden Dichtungsgehäuses münden. Die genannten Umfangsflächen sind als Paßflächen ausgeführt und innerhalb der statischen Dichtung gelegen.

Die Erfindung hat einerseits erkannt, daß infolge der fluchtenden Bohrungen im Deckel und dem Dichtungsgehäuse einer mit Sperrmedium zu betreibenden Dichtung die Bohrung im Deckel ohne Rücksicht darauf vorhanden sein kann, ob die sperrmediumsbedürftige Dichtungstype verwendet wird oder nicht. Im einen Fall fluchtet die Deckelbohrung mit der entsprechenden Bohrung des Dichtungsgehäuses; im anderen Fall wird die Dekkelbohrung durch das geschlossen ausgeführte Dichtungsgehäuse versperrt.

Es ist möglich, bei einer gegebenen Pumpe nachträglich die Dichtung gegen einen anderen Typ samt Dichtungsgehäuse auszuwechseln, ohne daß auch der Pumpendeckel ausgewechselt wird. Dieser braucht in der Regel nicht einmal gelöst zu werden.

Um zu vermeiden, daß die Übergangsstelle von der Deckelbohrung zur Bohrung des Dichtungsgehäuses mit einer Dichtung versehen werden muß, ist es nach der Erfindung andererseits vorgesehen , daß die fluchtenden Bohrungen in den einander gegenüberliegenden Umfangsflächen der Montageöffnung und des Dichtungsgehäuses münden, wobei diese Umfangsflächen als Paßflächen ausgebildet sind. Die Ausführung als Paßflächen bedeutet, daß ihre Abmessungen jeweils in einem engen Toleranzbereich einander angenähert sind, so daß ein zwischen ihnen möglicherweise verbleibender Spalt so gering ist, daß die dadurch stattfindenden Sperrmediumsverluste vernachlässigbar sind. Es versteht sich, daß in diesem Fall die genannten Umfangsflächen innerhalb der statischen Dichtung gelegen sind, die das Dichtungsgehäuse gegenüber dem Gehäusedeckel abdichtet, so daß etwaige Leckverluste in der Pumpe verbleiben und nicht nach außen gelangen.

Die Erfindung wird im folgenden näher unter Bezugnahme auf die Zeichnung erläutert, die vorteilhafte Ausführungsbeispiele veranschaulicht. Es zeigen:
- Fig. 1: einen Längsschnitt durch eine Pumpe und
- Fig. 2 und 3: Teilschnitte derselben Pumpe mit unterschiedlichen Wellendichtungen.

Das Gehäuse der Pumpe umfaßt einerseits einen Hauptgehäuseteil 1, der den Fuß 2, den Saugstutzen 3 und den Druckstutzen 4 bildet, und andererseits einen Gehäusedeckel 5, der den Hauptgehäuseteil 1 auf der Antriebsseite schließt. An das Pumpengehäuse schließt sich ein Lagergehäuse 6 an, das zwei Lager 7 für die Welle 8 enthält, die durch den Deckel 5 in das Gehäuse geführt ist und dort das Flügelrad 9 trägt. Für den Durchtritt der Welle 8 enthält der Gehäusedeckel 5 eine Durchtrittsöffnung 10, die durch das Dichtungsgehäuse 11 geschlossen ist, das seinerseits die Dichtung 12 hält. Das Dichtungsgehäuse 11 ist im Bereich der Stirnflächen 13 mit dem Gehäusedeckel 5 verschraubt und durch eine geeignete statische Dichtung abgedichtet.

Im Ausführungsbeispiel gemäß Fig. 1 ist die Dichtung 12 als Gleitringdichtung 12a ausgebildet.

Im Ausführungsbeispiel gemäß Fig. 2 handelt es sich um eine Stopfbuchspackung 12b, die in einer Kammer des entsprechenden Dichtungsgehäuses 11b mittels einer Brille 14 axial komprimiert wird. Sie ist zum Betrieb mit Sperrflüssigkeit vorgesehen, die durch eine Bohrung 15 dem Pumpenraum nahe der Druckseite entnommen wird und über eine Bohrung 16 im Dichtungsgehäuse 11b, die mit der Bohrung 15 fluchtet, in den Packungsbereich gelangt. Der Übergang von der Bohrung 15 zur Bohrung 16 findet im Bereich des Spalts 17 zwischen einander gegenüberstehenden Umfangsflächen des Dichtungsgehäuses 11b und des Gehäusedeckels 5 statt, der durch Wahl geeigneter Maßtoleranzen so eng ist, daß der dadurch stattfindende Verlust an Sperrflüssigkeit vernachlässigbar ist.

Im Beispiel gemäß Fig. 3 ist die Dichtung ebenfalls eine mit Sperrflüssigkeit betriebene Packungsdichtung 12c. Im Unterschied zur Ausführung gemäß Fig. 2 wird die Sperrflüssigkeit von außen zugeführt. In diesem Fall kann der Zuführungskanal im allgemeinen ausschließlich im Dichtungsgehäuse vorgesehen werden.Im Beispiel der Fig. 3 erfolgt die Zufuhr über eine Bohrung 18 im entsprechenden Dichtungsgehäuse 11c. Die im Gehäusedeckel 5 befindliche Bohrung 15, die in der Ausführung gemäß Fig. 2 für die Zuführung von Sperrflüssigkeit von innerhalb der Pumpe dient, ist in diesem Falle abgesperrt, indem sie auf den geschlossenen Umfang des Dichtungsgehäuses 11c mündet.

In alle drei Fällen werden übereinstimmend ausgebildete Gehäusedeckel 5 verwendet. Lediglich die Dichtungen und Dichtungsgehäuse sind unterschiedlich ausgebildet.

## Patentansprüche

1. Pumpe mit einer Pumpenwelle (8) und einem Pumpengehäuse (1, 5), das einen Gehäusedeckel (5) umfaßt, der eine Montageöffnung mit statischer Dichtung für ein Dichtungsgehäuse enthält, das eine Durchtrittsöffnung für die Welle bildet und für eine Dichtung (12a, 12b, 12c) aus einer Gruppe vorbestimmter Dichtungen (12a, 12b, 12c) eingerichtet ist, von denen wenigstens eine mit Sperrmedium zu betreiben ist, **dadurch gekennzeichnet, daß** der Deckel (5) sowie das Dichtungsgehäuse (11b) einer mit Sperrmedium zu betreibenden Dichtung (12b) fluchtende Bohrungen (15, 16) für die Sperrmediumszufuhr enthalten, die in den einander gegenüberliegenden Umfangsflächen der Montageöffnung (10) und des darin liegenden Dichtungsgehäuses (11b) münden, wobei die genannten Umfangsflächen als Paßflächen ausgeführt und innerhalb der statischen Dichtung gelegen sind.

## Claims

1. Pump with a pump shaft (8) and a pump housing (1, 5) which comprises a housing cover (5) which includes an installation aperture with a static seal for a sealing housing which forms a through-opening for the shaft and which is set up for a seal (12a, 12b, 12c) comprising a group of allotted seals (12a, 12b, 12c), at least one of which is to be operated with a sealing medium, **characterised in that** the cover (5) and the sealing housing (11b) of a seal (12b) to be operated with sealing medium include aligned bores (15, 16) for the supply of sealing medium, which bores discharge into the mutually opposing circumferential surfaces of the mounting aperture (10) and of the sealing housing (11b) disposed therein, wherein said circumferential surfaces are in the form of mating surfaces and are situated inside the static seal.

## Revendications

1. Pompe comportant un arbre (8) et un cuvelage de pompe (1, 5) qui comprend un couvercle (5) qui contient une ouverture de montage avec un joint statique pour un carter de joint qui forme une ouverture de passage pour l'arbre et est aménagé pour un joint (12a, 12b, 12c) issu d'un groupe de joints prédéterminés (12a, 12b, 12c) parmi lesquels au moins un doit être actionné au moyen d'un fluide de blocage, **caractérisée en ce que** le couvercle (5) ainsi que le carter de joint (11b) d'un joint à actionner (12b) au moyen d'un fluide de blocage comprennent des trous alignés (15, 16) pour l'amenée du fluide de blocage qui débouchent dans les surfaces circonférentielles opposées de l'ouverture de montage (10) et du carter de joint (11b) se trouvant dedans, les surfaces circonférentielles citées étant réalisées sous la forme de surfaces d'ajustage et sont situées à l'intérieur du joint statique.
